# EUROPÄISCHE PATENTSCHRIFT

(11) **EP 1 108 123 B1**
(45) Veröffentlichungstag und Bekanntmachung des Hinweises auf die Patenterteilung: **09.10.2002**
(21) Anmeldenummer: 99941461.8
(22) Anmeldetag: 26.07.1999
(51) Int. Cl.: F01N 3/28

(54) **VERFAHREN ZUR HERSTELLUNG EINES KATALYSATORGEHÄUSES MITTELS WICKEL-SPANNTECHNIK**
METHOD FOR THE PRODUCTION OF A CATALYTIC CONVERTER HOUSING USING A WINDING-TENSIONING TECHNIQUE
PROCEDE PERMETTANT DE FABRIQUER LE BOITIER D'UN CONVERTISSEUR CATALYTIQUE PAR UNE TECHNIQUE D'ENROULEMENT-ETIREMENT

(30) Priorität: 26.08.1998 DE 19838750
(43) Veröffentlichungstag der Anmeldung: 20.06.2001
(73) Patentinhaber: Volkswagen Aktiengesellschaft, 38436 Wolfsburg (DE)
(72) Erfinder: SCHNIGENBERG, Jörn, D-34270 Schauenburg (DE)
(74) Vertreter: Pohlmann, Bernd Michael
(86) Internationale Anmeldenummer: EP9905320
(87) Internationale Veröffentlichungsnummer: WO00012878

(56) Entgegenhaltungen:
- EP-A- 0 398 130
- EP-A- 0 818 615
- WO-A-91/19081

## Beschreibung

Die Erfindung betrifft ein Verfahren zur Herstellung eines Katalysatorgehäuses gemäß dem Oberbegriff des Anspruchs.

Um Katalysatoren mit Monolithen, d.h. Keramikträgern, zu fertigen, ist es notwendig, den Monolith im Katalysatorgehäuse gegen mechanische Beanspruchung zu schützen. Dies geschieht im allgemeinen durch eine sogenannte Bläh- oder Quellmatte, die den Monolith gegen das metallische Katalysatorgehäuse entkoppelt

Katalysatorgehäuse, wie sie zur Anbindung eines Katalysators in Abgasanlagen von Verbrennungskraftmaschinen, insbesondere von Kraftfahrzeugen, zum Einsatz kommen, gibt es in vielfältigen Ausführungsformen, wobei sich zwei Systeme im Markt durchgesetzt haben. Gemäß dem ersten System wird ein mit einem katalytisch wirksamen Material beschichteter Monolith (insbesondere keramische Bauform) mit einer Blähmatte umwickelt, welche die Aufgabe hat, den Monolithen zu lagern. Diese Blähmatte wird zusammen mit dem Monolithen in einen Blechmantel eingesetzt, der ebenfalls mittels eines Wickelverfahrens hergestellt wird und die Aufgabe hat, den Monolithen zusammen mit der Blähmatte in Position zu halten. Der vorgespannte Blechmantel wird anschließend an einzelnen Stellen mittels Punktschweißung geheftet Stirnseitig werden Ein- und Ausgangstrichter angebracht, die entsprechend den Anforderungen (Anbindung des Auspuffrohrs) ausgerichtet sind. Das Anbringen erfolgt mittels einer Schweißrundnaht an den gewickelten Konverter. Nach Verschließen des Blechmantels mittels einer Schweißnaht erhält man den fertigen Wickelkonverter.

Die Herstellung eines Katalysatorgehäuses mittels einer derartigen Wickel- und Spanntechnik, wie sie beispielsweise in der EP 0 818 615 A2 beschrieben ist, hat sich grundsätzlich bewährt, ist jedoch hinsichtlich einer sicheren Festlegung des Monolithen mittels der Blähmatte innerhalb des Gehäusemantels noch verbesserungswürdig.

Das zweite, sich am Markt durchgesetzte System ist als Schalenkonverter bekannt, der aus dem Monolith, einer getrennten Btähmatte und zwei Halbschalen, nämlich einer Ober- und einer Unterschale, besteht Beim Schalenkonverter ist jedoch häufig eine mangelnde Prozeßsicherheit gegeben. Weiterhin bereitet auch die durch die Schalenform festgelegte Geometrie häufig Schwierigkeiten bei der Anpassung an den Unterboden der Kraftfahrzeuge.

Der Erfindung liegt die Aufgabe zugrunde, ein Verfahren zur Herstellung von Katalysatorgehäusen mittels der Wickel-/Spanntechnik zu schaffen, mit dem der Katalysatorkern, insbesondere ein Monolith, in besonders sicherer und dauerhafter Weise innerhalb des Gehäusemantels festgelegt und damit die Dauerhaltbarkeit des Katalysators für dessen Laufzeit sichergestellt werden kann.

Diese Aufgabe wird erfindungsgemäß durch die Merkmale des Anspruchs gelöst Vorteilhafte Ausführungsformen der Erfindung sind in den weiteren Ansprüchen beschrieben.

Das erfindungsgemäße Verfahren ist dadurch gekennzeichnet, daß der Gehäusemantel anschließend mit Spannbändern vorgespannt und während des Vorspannens mit einem ein Setzen der Blähmatte bewirkenden, direkten oder indirekten Klopfen mit einer vorbestimmten Klopffrequenz von 20 bis 80 Hz beaufschlagt wird.

Durch dieses Klopfen, das bei einer Klopffrequenz von 20 bis 80 Hz, insbesondere gemäß einer vorteilhaften Ausführungsform im Bereich von 40 bis 50 Hz, beispielsweise 5 Sekunden lang durchgeführt wird, erfolgt das Setzen der Blähmatte beim Spannen des Gehäusemantels mittels der Spannbänder auf wesentlich wirkungsvollere Weise, wodurch ein absolut fester Sitz des Monolithen innerhalb des Gehäusemantels über die gesamte Lebensdauer des Katalysators sichergestellt wird.

Gemäß einer vorteilhaften Ausführungsform der Erfindung wird die Blähmatte derart in den Gehäusemantel eingesetzt, daß die Blähmantelüberlappung um 180° versetzt zur Überlappung des Gehäusemantels angeordnet ist Hierdurch wird zuverlässig verhindert, daß die beiden Überlappungen übereinander zu liegen kommen, wodurch das Zuziehen der Blähmatte bzw. des Gehäusemantels beeinträchtigt werden könnte.

Eine besonders vorteilhafte Ausführungsform zeichnet sich dadurch aus, daß die Spannkraft zum Vorspannen des Gehäusemantels zum Ende des Klopfvorgangs hin auf 10 bis 30 kN, insbesondere 20 kN, gesteigert wird. Ein derartiges kraftgesteuertes Spannen des Gehäusemantels mit gleichzeitigem Klopfen bewirkt auf besonders wirkungsvolle Weise ein Setzen und eine feste Umhüllung der Blähmatte.

Gemäß einer vorteilhaften Ausführungsform wird der Gehäusemantel nach dem Vorspannen mittels Punktschweißung geheftet. An den gehefteten Gehäusemantel werden stirnseitig Trichter mittels einer Rundnaht angeschweißt, wobei die Überlappung des Gehäusemantels erst nach dem Anschweißen der Trichter mit einer Längsnaht vollständig zugeschweißt wird. Auf diese Weise läßt sich das Katalysatorgehäuse auf sehr schnelle, maßgenaue und kostengünstige Weise herstellen.

Die Erfindung wird nachfolgend anhand der Zeichnungen beispielhaft näher erläutert. In diesen zeigen:
- Figur 1: eine schematische Stirnansicht eines Gehäusemantels nach dem Wickelvorgang,
- Figur 2: eine schematische Stirnansicht eines in eine Blähmatte eingewickelten Monolithen,
- Figur 3: eine Zusammenstellungszeichnung der Gegenstände von Figur 1 und Figur 2,
- Figur 4: eine schematische Darstellung des Spannvorgangs, bei dem der Gehäusemantel vorgespannt wird,
- Figur 5: eine schematische Darstellung eines alternativen Spannverfahrens für den Gehäusemantel,
- Figur 6: eine schematische Seitenansicht eines punktgeschweißten Gehäusemantels nach dem Spannvorgang, und
- Figur 7: eine schematische Seitenansicht des fertigen Katalysatorgehäuses nach dem Anbringen der stirnseitigen Trichter.

Aus Figur 1 ist ein Gehäusemantel 1 aus Blech ersichtlich, der aus einer Platine derart zylinderartig gewickelt worden ist, daß sich die Enden überlappen.

Weiterhin wird, wie aus Figur 2 ersichtlich, ein Monolith 2 in der Form eines zylindrischen Keramikträgers mit einer Blähmatte 3 umwickelt. Die Enden der gewickelten Blähmatte 3 überlappen einander ebenfalls.

Der mit der Blähmatte 3 umwickelte Monolith 2 wird anschließend in den gewickelten Gehäusemantel 1 eingesetzt, wie aus Figur 3 ersichtlich ist. Dieses Einsetzen erfolgt dabei derart, daß die Lage der Blähmattenüberlappung um 180° versetzt zur Überlappung des Gehäusemantels 1 ist.

In einer speziellen Vorrichtung wird nun der Gehäusemantel 1 und damit auch die innenliegende Blähmatte 3 mittels Spannbänder 4 vorgespannt, wobei durch Klopfen mit einer Frequenz von beispielsweise 45 Hz für beispielsweise 5 Sekunden das Setzen der Blähmatte 3 sichergestellt wird. Gleichzeitig kann die Kraft zum Ende des Klopfvorgangs hin bis auf eine Höhe von beispielsweise 20 kN gesteigert werden, um den Festsitz des Monolithen 2 zu gewährleisten.

Bei dem in Figur 4 dargestellten Ausführungsbeispiel sind die Überlappungen des Gehäusemantels 1 und der Blähmatte 3 jeweils um 90° zur Spannmittelebene versetzt, die in Figur 4 die Horizontalebene ist, die durch den Mittelpunkt des Monolithen 2 und durch den Schnittpunkt des Spannbandes 4 verläuft. Alternativ ist es jedoch auch möglich, den Gehäusemantel 1 so innerhalb der Spannbänder 4 anzuordnen, daß die Überlappungen des Gehäusemantels 1 und der Blähmatte 3 in dieser horizontalen Spannmittelebene liegen, wie aus Figur 5 ersichtlich ist.

Der derart vorgespannte Gehäusemantel 1 wird anschließend durch eine stirnseitige Punktschweißung 5 geheftet, wie aus Figur 6 ersichtlich ist.

Das so vorbereitete Katalysatorgehäuse wird anschließend in eine Schweißvorrichtung eingelegt und stirnmseitig mit Trichtern 6 versehen, wie aus Figur 7 ersichtlich ist. Im darauffolgenden Prozeßschritt werden die Trichter 6 mittels Rundnähten 7 an den Gehäusemantel 1 angeschweißt, was beispielsweise mittels MAG-Schweißung erfolgen kann. Anschließend wird die geheftete Überlappung des Gehäusemantels 1 mittels einer Längsnaht 8 vollständig zugeschweißt, so daß der Katalysator fertiggestellt ist.

## Patentansprüche

1. Verfahren zur Herstellung eines Katalysatorgehäuses, wobei ein mit einer Blähmatte (3) umwickelter Katalysatorkern (2) von einem Gehäusemantel (1) umwickelt wird oder in einen aus einer Platine vorgewickelten Gehäusemantel (1) eingesetzt wird, **dadurch gekennzeichnet, dass** der Gehäusemantel (1) anschließend mit Spannbändern (4) vorgespannt und während des Vorspannens mit einem ein Setzen der Blähmatte (3) bewirkenden, direkten oder indirekten Klopfen mit einer vorbestimmten Klopffrequenz von 20 bis 80 Hz beaufschlagt wird.

2. Verfahren nach Anspruch 1, **dadurch gekennzeichnet, dass** die Klopffrequenz insbesondere 40 bis 50 Hz beträgt

3. Verfahren nach einem der Ansprüche 1 oder 2, **dadurch gekennzeichnet, dass** der Klopfvorgang 2 bis 4 Sekunden lang, insbesondere 5 Sekunden lang, durchgeführt wird.

4. Verfahren nach einem der vorhergehenden Ansprüche, **dadurch gekennzeichnet, dass** die Blähmatte (3) derart in den Gehäusemantel (1) eingesetzt wird, dass die Blähmantelüberlappung 180° versetzt zur Überlappung des Gehäusemantels (1) angeordnet ist

5. Verfahren nach einem der vorhergehenden Ansprüche, **dadurch gekennzeichnet, dass** eine Spannkraft zum Vorspannen des Gehäusemantels (1) zum Ende des Klopfvorgangs hin gesteigert wird.

6. Verfahren nach Anspruch 5, **dadurch gekennzeichnet, dass** die Spannkraft zum Ende des Klopfvorgangs hin auf 10 bis 30 kN, insbesondere 20 kN, gesteigert wird.

7. Verfahren nach einem der vorhergehenden Ansprüche, **dadurch gekennzeichnet, dass** der Gehäusemantel (1) nach dem Vorspannen mittels Punktschweißung geheftet wird.

8. Verfahren nach Anspruch 7, **dadurch gekennzeichnet, dass** an den gehefteten Gehäusemantel (1) stirnseitig Trichter (6) mittels einer Rundnaht (7) angeschweißt werden und die geheftete Überlappung des Gehäusemantels (1) erst nach dem Anschweißen der Trichter (6) mit einer Längsnaht (8) vollständig zugeschweißt wird.

## Claims

1. Method for producing a catalytic converter housing, a catalytic converter core (2) wound around with an expanded mat (3) being wound around with a housing casing (1) or being inserted into a housing casing (1) prewound from a sheet bar, **characterized in that** the housing casing (1) is subsequently pretensioned by means of tension bands (4) and, during pretensioning, is acted upon by direct or indirect knocking at a predetermined knocking frequency of 20 to 80 Hz which brings about a settling of the expanded mat (3).

2. Method according to Claim 1, **characterized in that** the knocking frequency is, in particular, 40 to 50 Hz.

3. Method according to one of Claims 1 or 2, **characterized in that** the knocking operation is carried out for 2 to 4 seconds, in particular for 5 seconds.

4. Method according to one of the preceding claims, **characterized in that** the expanded mat (3) is inserted into the housing casing (1) in such a way that the expanded-mat overlap is arranged so as to be offset at 180° to the overlap of the housing casing (1).

5. Method according to one of the preceding claims, **characterized in that** a tension force for pretensioning the housing casing (1) is increased towards the end of the knocking operation.

6. Method according to Claim 5, **characterized in that** the tension force is increased towards the end of the knocking operation to 10 to 30 kN, in particular to 20 kN.

7. Method according to one of the preceding claims, **characterized in that**, after pretensioning, the housing casing (1) is tacked by means of spot welding.

8. Method according to Claim 7, **characterized in that** funnels (6) are welded by means of a round seam (7) to the tacked housing casing (1) on the end faces, and the tacked overlap of the housing casing (1) is welded shut completely by means of a longitudinal seam (8) only after the funnels (6) have been welded on.

## Revendications

1. Procédé pour la fabrication d'un boîtier de convertisseur catalytique, dans lequel un noyau de convertisseur catalytique (2) enveloppé d'un tapis gonflant (3) est entouré d'une enveloppe de boîtier (1) ou est introduit dans une enveloppe de boîtier (1) pré-enroulée à partir d'une platine, **caractérisé en ce que** l'enveloppe de boîtier (1) est ensuite mise en précontrainte avec des bandes de serrage (4) et est soumise, pendant la mise en précontrainte, à un martèlement direct ou indirect, provoquant un tassement du tapis gonflant (3), avec une fréquence prédéterminée de martèlement de 20 à 80 Hz.

2. Procédé suivant la revendication 1, **caractérisé en ce que** la fréquence de martèlement vaut en particulier 40 à 50 Hz.

3. Procédé suivant l'une quelconque des revendications 1 ou 2, **caractérisé en ce que** l'opération de martèlement est effectuée pendant 2 à 4 secondes, en particulier pendant 5 secondes.

4. Procédé suivant l'une quelconque des revendications précédentes, **caractérisé en ce que** le tapis gonflant (3) est introduit dans l'enveloppe de boîtier (1) de telle manière que le recouvrement de l'enveloppe gonflante soit disposé à 180° par rapport au recouvrement de l'enveloppe de boîtier (1).

5. Procédé suivant l'une quelconque des revendications précédentes, **caractérisé en ce qu'**un effort de serrage pour la mise en précontrainte de l'enveloppe de boîtier (1) est augmenté vers la fin de l'opération de martèlement.

6. Procédé suivant la revendication 5, **caractérisé en ce que** l'effort de serrage est augmenté jusqu'à 10 à 30 kN, en particulier à 20 kN, vers la fin de l'opération de martèlement.

7. Procédé suivant l'une quelconque des revendications précédentes, **caractérisé en ce que** l'enveloppe de boîtier (1) est attachée par soudage par points après la mise en précontrainte.

8. Procédé suivant la revendication 7, **caractérisé en ce que** des cônes d'extrémité (6) sont soudés sur l'enveloppe de boîtier attachée (1) au moyen d'une soudure circulaire (7) et le recouvrement attaché de l'enveloppe de boîtier (1) n'est complètement soudé avec une soudure longitudinale (8) qu'après le soudage des cônes (6).
